# EUROPÄISCHE PATENTSCHRIFT

(11) **EP 0 156 762 B1**
(45) Veröffentlichungstag und Bekanntmachung des Hinweises auf die Patenterteilung: **18.05.1988**
(21) Anmeldenummer: 85810026.6
(22) Anmeldetag: 25.01.1985
(51) Int. Cl.: B28D 1/14

(54) **Hohlbohrer**
Trepaning cutter
Foret à couronne

(30) Priorität: 05.03.1984 DE 3408092
(43) Veröffentlichungstag der Anmeldung: 02.10.1985
(73) Patentinhaber: HILTI Aktiengesellschaft, 9494 Schaan (LI)
(72) Erfinder: Gärtner, Karl-Heinz, Ing., Schöngaisingen (DE); Hoyss, Franz, D-8170 Wackersberg (DE); Pauli, Heinrich, D-8034 Germering (DE); Scholz, Dieter, Dipl.-Ing., D-8034 Germering (DE); Gassmann, Horst-Detlef, Ing., FL-9494 Schaam (LI); Wohlwend, Ernst, FL-9491 Nendeln (LI)
(74) Vertreter: Wildi, Roland

(56) Entgegenhaltungen:
- AT-B- 373 196
- DE-A- 2 404 029
- DE-B- 2 026 855
- US-A- 4 267 814

## Beschreibung

Die Erfindung betrifft einen Hohlbohrer mit einem metallischen, hohlzylindrischen Trägerkörper, der ein bohrrichtungsseitig offenes Ende mit in Umfangsrichtung im Abstand voneinander formschlüssig befestigten Tragsegmenten gleicher Gestaltung mit darin eingebetteten Schneidzähnen aus Diamantkorn aufweist, wobei die Tragsegmente die bohrrichtungsseitige Stirnseite der Trägerkörper überragen.

Zum Herstellen von Bohrungen in Gestein, Beton und dergleichen Materialien sind Hohlbohrer bekannt (AT-B-373196), die einen zylindrischen Trägerkörper mit formschlüssig befestigten Tragsegmenten mit darin eingebetteten Schneidzähnen aus Diamantkorn aufweisen. Die Tragsegmente dieser bekannten Hohlbohrer bestehen aus einer Matrix, in welcher die Diamantkörner eingebettet sind. Die freie Stirnseite dieser Tragsegmente ist jeweils als plane, normal zur Längsachse des Hohlbohrers verlaufende Ebene ausgebildet.

In der Regel werden die Tragsegmente durch Sintern hergestellt, was dazu führt, dass an der Oberfläche keine freistehenden Diamantkörner vorhanden sind. Die derart hergestellten Tragsegmente sind damit aufgrund der fehlenden freistehenden Diamantkörner weder für den Anbohrvorgang noch für den eigentlichen Bohrvorgang geeignet.

Um zu Tragsegmenten zu kommen, die sich dank der an der Oberfläche freistehenden Diamantkörner für den Anbohr- und Bohrvorgang eignen, ist es notwendig, die Matrix teilweise zu entfernen. Dies kann durch hinreichend bekannte materialabtragende Verfahren erreicht werden.

Es hat sich gezeigt, dass durch diese bekannten materialabtragenden Verfahren relativ viele Diamantkörner an den Tragsegmenten freigelegt werden, so insbesondere auch an deren bohrrichtungsseitigen Stirnseite. Dadurch ist einerseits die Durchführung des eigentlichen Bohrvorganges möglich, während andererseits der Anbohrvorgang ganz erheblich erschwert ist. Insbesondere ist der Anbohrvorgang von einem dauernden, seitlichen Ausweichen des Hohlbohrers beim Aufsetzen auf das Bohrgut geprägt, was zu Erschütterungen und Schwingungen mit einer damit verbundenen übermässigen Beanspruchung der Bohrgeräte führt.

Nachdem obige Nachteile nur bei Hohlbohrern mit neuen Tragsegmenten auftreten und Hohlbohrer, die eine längere Einbohrphase hinter sich haben, bereits befriedigende Resultate hinsichtlich des Anbohrvorganges bringen, wurde versucht, das materialabtragende Verfahren an neuen Tragsegmenten in stark abrasivem Untergrund durchzuführen. Einerseits kann mit diesem Verfahren nur eine geringfügige Verbesserung erzielt werden, während andererseits von wesentlicher Bedeutung ist, dass durch den zusätzlichen Aufwand weitere Nachteile, insbesondere in wirtschaftlicher Hinsicht, geschaffen werden.

Der Erfindung liegt die Aufgabe zugrunde, einen Hohlbohrer der eingangs genannten Art zu schaffen, dessen Tragsegmente wirtschaftlich herstellbar sind und ausserdem einen einwandfreien Anbohrvorgang gewährleisten, der insbesondere ohne gesonderte Hilfsmittel, wie beispielsweise zusätzliches Halten durch die Bedienungsperson, durchführbar ist.

Erfindungsgemäss wird die Aufgabe dadurch gelöst, dass der bohrrichtungsseitige Endbereich der Tragsegmente sich wenigstens über einen Teil ihrer Länge in Bohrrichtung verjüngt und die freie Stirnseite entlang wenigstens eines Teils des verjüngten Endbereiches der Tragsegmente eine in Umfangsrichtung verlaufende Linie bildet.

Auch die Tragsegmente mit einem erfindungsgemäss verjüngten Endbereich werden vorzugsweise durch Sintern hergestellt, wobei auch diese Herstellung zur Folge hat, dass an der Oberfläche noch keine als Schneidzähne wirkende Diamantkörner freiliegen. Kommt nun aber der verjüngte Endbereich neuer derartig hergestellter Tragsegmente beim ersten Anbohrvorgang mit dem Bohrgut in Kontakt, wird aufgrund der ausserordentlich hohen spezifischen Beanspruchung im Bereich der freien linienförmigen Stirnseite ein Teil der Matrix sehr schnell abgetragen, so dass in jenem Bereich eine geringe Zahl von Diamantkörnern freigelegt werden. Da diese freigelegten Diamantkörner im wesentlichen auf einer sich in Umfangsrichtung erstreckenden Linie liegen, schaffen sie unmittelbar nach dem Auftreffen auf das Bohrgut eine Führungsbahn. Diese Führungsbahn verhindert ein seitliches Ausweichen des Hohlbohrers und vergrössert sich bei Weiterführung des Anbohrvorganges laufende. Beim Übergang des Anbohrvorganges in den eigentlichen Bohrvorgang kommt allmählich die gesamte Oberfläche der Tragsegmente mit dem Bohrgut in Kontakt, so dass auch in jenen Bereichen durch Abtragen der Matrix laufend Diamantkörner freigelegt werden. Die Vielzahl von freigelegten Diamantkörnern kann dank der bereits bestehenden ausreichenden Führung nicht mehr zu einem seitlichen Ausweichen des Hohlbohrers führen.

Wie die obigen Ausführungen zeigen, hat der verjüngte Bereich der Tragsegmente seine Aufgabe erfüllt, wenn eine das seitliche Ausweichen verhindernde, ausreichende Führungsbahn für den Kohlbohrer geschaffen ist. Die Gestaltung der Tragsegmente erfolgt demnach mit Vorteil derart, dass der verjüngte Bereich dann abgebaut ist, wenn die restliche Oberfläche der Tragsegmente eine für den weiteren Bohrvorgang geeignete Beschaffenheit erreicht hat. Mit solch eingebohrten Tragsegmenten können dann ohne nachteilige Erscheinungen sowohl Anbohr- als auch eigentliche Bohrvorgänge durchgeführt werden.

Der sich verjüngende Endbereich der Tragsegmente weist mit Vorteil eine oder mehrere radial geneigte Seitenflächen auf. Die derart geneigten Seitenflächen können sich sowohl über die gesamte als auch nur über einen Teil der Länge der Tragsegmente erstrecken. Ausserdem besteht die Möglichkeit, diese radial geneigten Seitenflächen mit einer oder mehreren in Umfangsrichtung geneigten Begrenzungsflächen zu kombinieren. Solche in Umfangsrichtung geneigte seitenflächen, welche zu einer Verkürzung der in Umfangsrichtung verlaufenden Linie führen, können in Drehrichtung des Hohlbohrers vorgeschaltet, nachgeschaltet oder auch beidseitig angeordnet sein.

Die Geschwindigkeit des Abtragens des sich verjüngenden Endbereiches kann sowohl durch die grössenmässige Dimensionierung als auch durch die formliche Gestaltung beeinflusst werden. Hinsichtlich der Gestaltung weist der sich verjüngende Endbereich der Tragsegmente vorzugsweise radial geradlinig verlaufende Seitenflächen auf.

Bezüglich der Herstellung der Tragsegmente ergeben sich Vorteile, wenn vorzugsweise der sich verjüngende Endbereich von einer geneigten Seitenfläche gebildet ist. Die zweckmässigerweise unter einem Winkel von 50° - 80°, vorzugsweise 70°, zur Bohrerachse geneigte Seitenfläche kann entweder zum Umfangsrand des Tragsegmentes hin in Bohrrichtung steigend oder in Bohrrichtung fallend verlaufen.

Nach einem weiteren Vorschlag der Erfindung ist der bohrrichtungsseitige Endbereich der Tragsegmente von zwei geneigten Seitenflächen gebildet. Diese Ausführungsform gewährleistet durch die symmetrische Ausbildung eine günstige Belastung, da die Kräfte mittig angreifen. Dies tritt vor allem bei Seitenflächen auf, die vorzugsweise unter gleichem Winkel geneigt sind. Solche Tragsegmente führen zu vorteilen in festigkeitsmässiger Hinsicht und ergeben zusätzlich eine günstige Belastung der beispielsweise durch einen Lötvorgang hergestellten Verbindung mit dem hohlzylindrischen Trägerkörper des Hohlbohrers.

Der zwischen den beiden Seitenflächen eingeschlossene Winkel kann zwischen 60° und 120° liegen und vorzugsweise 90° betragen. Diese Neigung der Seitenflächen erfüllt einerseits die festigkeitsmässigen Anforderungen an die Tragsegmente und stellt andererseits sicher, dass für das Anbohren im Rahmen des ersten Kontaktes zwischen Tragsegmenten und Bohrgut eine genügende Anzahl an Diamantkörnern schnell genug freigelegt wird.

Wie die Erfindung zeigt, kommt die Verbesserung des Anbohrverhaltens durch die wenigstens teilweise als Linie ausgebildete Stirnseite des Hohlbohrers zustande. Nachdem bei Hohlbohrern mit grösserem Durchmesser hauptsächlich Tragsegmente der geschilderten Art verbreitet sind, bezieht sich die Erfindung insbesondere auf die Weiterbildung dieser Tragsegmente. Dies soll jedoch nicht ausschliessen, dass beispielsweise bei Hohlbohrern von kleinerem Durchmesser auch ringförmige, den Umfang des Trägerkörpers vollumfänglich umgebende Träger, bestehend aus einer Matrix und eingebetteten Diamantkörnern, in erfindungsgemässer Weise sich in Bohrrichtung verjüngen können. Auch eine Verjüngung solcher Träger kann durch eine oder mehrere radial geneigte Seitenflächen ausgebildet sein, wobei vorzugsweise auch solche Seitenflächen geradlinig verlaufen und die vorstehend erwähnten Winkelmasse aufweisen können.

Die Erfindung wird nachstehend an Hand einer Zeichnung, die Ausführungsbeispiele wiedergibt, näher erläutert. Es zeigen:
Fig 1 einen Hohlbohrer in perspektivischer Darstellung;
Fig 2 einen Detail-Schnitt durch ein Tragsegment des Hohlbohrers nach Fig 1, in vergrösserter Darstellung;
Fig 3 einen Detail-Schnitt durch eine weitere Ausführungsform eines Tragsegmentes;
Fig 4 eine Ansicht auf eine weitere Ausführungsform eines Tragsegmentes;
Fig 5 einen Grundriss des Tragsegmentes nach Fig 4;
Fig 6 einen Grundriss von einer weiteren Ausführungsform eines Tragsegmentes.

Die Fig. 1 zeigt einen insgesamt mit 1 bezeichneten Hohlbohrer. Dieser besteht aus einem hohlzylindrischen Trägerkörper 2 mit entgegen der Bohrrichtung von diesem abragendem Antriebsschaft 3. Auf dem in Bohrrichtung offenen Ende 4 des Trägerkörpers 2 sitzen beispielhaft vier insgesamt mit 5 bezeichnete Tragsegmente. In diese sind durch Diamantkorn gebildete Schneidzähne 6 eingebettet.

Wie die Fig. 2 verdeutlicht, ist der bohrrichtungsseitige Endbereich der Tragsegmente 5 in Bohrrichtung verjünngt ausgebildet, wobei zwei zueinander winkelsymmetrisch verlaufende Seitenflächen 7 einen Winkeln a von 90° einschliessen. Die Schnittstelle der Seitenflächen 7 bildet eine in Umfangsrichtung verlaufende Linie 8, entlang derer beim Anbohrvorgang Schneidezähne 6 freigelegt werden.

Die Tragsegmente 5 sind auf dem Trägerkörper 2 formschlüssig und beispielsweise durch Verlötung festgelegt.

Auch insgesamt mit 11 bezeichnete Tragsegmente gemäss Fig. 3 sitzen in gleicher Weise auf einem Trägerkörper 2. Der bohrrichtungsseitige Endbereich ist durch eine geneigt verlaufende Seitenfläche 12 in Bohrrichtung verjüngt, wobei die Seitenfläche unter einem Winkel β von ca 70° zur Bohrerachse geneigt ist. Dadurch entsteht wiederum eine in Umfangsrichtung verlaufende Linie 13. In den Tragsegmenten 11 sind ebenso Schneidzähne 14 in Form von Diamantkorn eingelagert, so dass einige beim Anbohrvorgang entlang der Linie 13 freigelegt werden.

Beim Anbohrvorgang schaffen zuerst die auf der Linie 8 bzw 13 liegenden Schneidzähne 6 bzw 14 eine Führungsnut, die ein radiales Ausweichen des Hohlbohrers 1 von Anbeginn an unterbindet.

Das insgesamt mit 21 bezeichnete Tragsegment nach den Fig. 4 und sitzt wiederum auf einem Trägerkörper 2. Zwei radial geneigte Seitenflächen 22 bilden entlang deren Schnittstelle eine in Umfangsrichtung verlaufende Linie 23. Der verjüngte Endbereich der Tragsegmente 21 weist ferner eine in Umfangsrichtung geneigte Begrenzungsfläche 24 auf, die der Drehrichtung des Hohlbohrers vor-oder nachgeschaltet sein kann. Im Tragsegment 21 sind ebenso Schneidzähne 25 in Form von Diamantkorn eingebettet.

Aus wirtschaftlichen Gründen kommt es in der Praxis oft vor, dass Trägerkörper unterschiedlichen Durchmessers innerhalb gewisser Grenzen mit einheitlichen Tragsegmenten versehen werden. Aufgrund dieser Massnahme können Unterschiede zwischen dem Krümmungsradius und dem Radius des Trägerkörpers entstehen, wobei das Höchstmass dieser Radiusdifferenz je nach Anordnung in der Mitte oder an den Enden der Tragsegmente vorhanden sein kann.

Die Fig. 6 zeigt ein insgesamt mit 31 bezeichnetes Tragsegment, das auf einem Trägerkörper 2 angeordnet ist und zwei radial geneigte Seitenflächen 32 aufweist. Wie in der Figur beispielhaft dargestellt, unterschreitet der Radius r der durch die Schnittstelle der Seitenflächen gebildeten Linie 33 den mittleren Radius R des Trägerkörpers 2, wobei das Tragsegment 31 derart angeordnet ist, dass sich das Höchstmass der Radiusdifferenz an den Segmentenden befindet. Zur Vermeidung der sich auf die Schaffung einer Führungsnut nachteilig auswirkenden Radiusdifferenz sind Begrenzungsflächen 34 vorgesehen. Diese Begrenzungsflächen 34 führen zu einer Verkürzung der Linie 33. Die Radiusdifferenz ist damit derart verkleinert worden, dass sie sich bei der Schaffung der Führungsnut nicht mehr nachteilig auswirken kann.

## Patentansprüche

1. Hohlbohrer mit einem metallischen, hohlzylindrischen Trägerkörper (2), der ein bohrrichtungsseitig offenes Ende mit in Umfangsrichtung im Abstand voneinander formschlüssig befestigten Trasegmenten (5, 11, 21,31) gleicher Gestaltung mit darin eingebetteten Schneidzähnen aus Diamantkorn aufweist, wobei die Tragsegmente die bohrrichtungsseitige Stirnseite der Trägerkörper (2) überragen, dadurch gekennzeichnet, dass der bohrrichtungsseitige Endbereich der Tragsegmente (5,11,21,31) sich wenigstens über einen Teil ihrer Länge in Bohrrichtung verjüngt und die freie Stirnseite entlang wenigstens eines Teils des verjüngten Endbereiches der Tragsegmente eine in Umfangsrichtung verlaufende Linie (8,13, 23, 33) bildet.

2. Hohlbohrer nach Anspruch 1, dadurch gekennzeichnet, dass der sich in Bohrrichtung verjüngende Endbereich der Tragsegmente (5, 11, 21, 31) eine oder mehrere radial geneigte Seitenflächen (7, 12, 22, 32) aufweist.

3. Hohlbohrer nach Anspruch 2, dadurch gekennzeichnet, dass die Seitenflächen (7, 12, 22, 32) geradlinig verlaufen.

4. Hohlbohrer nach einem der Ansprüche 1 bis 3, dadurch gekennzeichnet, dass der sich in Bohrrichtung verjüngende Endbereich der Tragsegmente (21, 31) eine oder mehrere in Umfangsrichtung geneigte Begrenzungsflächen (24, 34) aufweist.

5. Hohlbohrer nach einem der Ansprüche 1 bis 4 dadurch gekennzeichnet, dass der sich verjüngende Endbereich der Tragsegmente (11) von einer geneigten Seitenfläche (12) gebildet ist.

6. Hohlbohrer nach Anspruch 5 dadurch gekennzeichnet, dass die Seitenfläche (12) unter einem Winkel (ß) von 50° bis 80° zur Bohrerachse geneigt ist.

7. Hohlbohrer nach einem der Ansprüche 1 bis 4 dadurch gekennzeichnet, dass der bohrrichtungsseitige Endbereich der Tragsegmente (5, 21, 31) von zwei geneigten Seitenflächen (7, 22, 32) gebildet ist.

8. Hohlbohrer nach Anspruch 7 dadurch gekennzeichnet, dass die beiden Seitenflächen (7, 22, 32) unter gleichem Winkel geneigt sind.

9. Hohlbohrer nach Anspruch 7 oder 8 dadurch gekennzeichnet, dass der zwischen den beiden Seitenflächen (7, 22, 32) eingeschlossene Winkel (a) 60° bis 120° beträgt.

## Claims

1. A hollow drill bit comprising a metallic hollow cylindrical supporting body (2) having an open end in the direction of drilling with positively secured equally shaped support segments (5, 11, 21, 31) spaced apart from each other around the circumference in which cutting teeth of diamond grain are embeded where the support segments protrude beyond the end face of the supporting body (2) in the direction of drilling, characterized in that the end section of the supporting segments (5, 11, 21, 31) at the drilling end tapers over at least a part of its length in the direction of drilling and the free end face forms a line (8, 13, 23, 33) running in the direction of the circumference over at least a part of the tapered end section of the support segments.

2. A hollow drill bit according to claim 1, characterized in that the end section of the support segments (5, 11, 21, 31) tapering in the direction of drilling has one or several radially inclined side surfaces (7, 12, 22, 32).

3. A hollow drill bit according to claim 2, characterized in that the side surfaces (7, 12, 22, 32) run in a straight line.

4. A hollow drill bit according to claims 1 to 3, characterized in that the end section of the support segments (21, 31) tapering in the direction of drilling has one or several limiting surfaces (24, 34) inclined in circumferential direction.

5. A hollow drill bit according to claims 1 to 4, characterized in that the tapering end section of the support segments (11) is formed by an inclined side surface (12).

6. A hollow drill bit according to claim 5, characterized in that the side surface (12) is inclined towards the axis of the drill bit at an angle (β) or 50° to 80⁰.

7. A hollow drill bit according to claims 1 to 4, characterized in that the end section of the support segments (5, 21, 31) at the end in the direction of drilling is formed by two inclined side surfaces (7, 22, 32).

8. A hollow drill bit according to claim 7, characterized in that the two side surfaces (7, 22, 32) are inclined at the same angle.

9. A hollow drill bit according to claims 7 or 8, characterized in that the angle (a) inside the two side surfaces (7, 22, 32) is 60° to 120°.

## Revendications

1. Foret à couronne avec un corps porteur (2) métallique, cylindrique creux, qui présente une extrémité ouverte du côté de la direction du forage, avec des segments porteurs (5, 11, 21, 31) de même conformation, fixés, avec adaptation des formes, à distance les uns des autres en direction périphérique, avec, enrobées en eux, des dents tranchantes à noyau de diamant, les segments porteurs dépassant la face frontale, en direction du forage, des corps porteurs (2), caractérisé en ce que la région d'extrémité, du côté de la direction du forage, des segments porteurs (5, 11, 21, 31), se rétrécit sur au moins une partie de leur longueur, dans la direction du forage et en ce que la face frontale libre forme, le long d'au moins une partie de la région d'extrémité rétrécie des segments porteurs, une ligne (8, 13, 23, 33) s'étendant en direction périphérique.

2. Foret à couronne suivant la revendication 1, caractérisé en ce que la région d'extrémité se rétrécissant en direction du forage des segments porteurs (5, 11, 21, 31) présente une ou plusieurs surfaces latérales (7, 12, 22, 32) inclinées radialement.

3. Foret à couronne suivant la revendication 2, caractérisé en ce que les surfaces latérales (7, 12, 22, 32) s'étendent en ligne droite.

4. Foret à couronne suivant l'une des revendications 1 à 3, caractérisé en ce que la région d'extrémité des corps porteurs (21, 31) se rétrécissant en direction du forage, présente une ou plusieurs surfaces limites (24, 34) inclinées en direction périphérique.

5. Foret à couronne suivant l'une des revendicàtions 1 à 4, caractérisé en ce que la région d'extrémité, se rétrécissant, des segments porteurs (11), est formée par une surface latérale (12) inclinée.

6. Foret à couronne suivant la revendication 5, caractérisé en ce que la surface latérale (12) est inclinée sur l'axe du foret sous un angle (β) de 50° à 80°.

7. Foret à couronne suivant l'une des revendications 1 à 4, caractérisé en ce que la région d'extrémité, du côté de la direction du forage, des segments porteurs (5, 21, 31) est formée par deux surfaces latérales inclinées (7, 22, 32).

8. Foret à couronne suivant la revendication 7, caractérisé en ce que les deux surfaces latérales (7, 22, 32) sont inclinées sous le même angle.

9. Foret à couronne suivant la revendication 7 ou 8, caractérisé en ce que l'angle (a) entre les deux surfaces latérales (7, 22, 32) est de 60° à 120°.
